# EUROPÄISCHE PATENTSCHRIFT

(11) **EP 1 588 116 B1**
(45) Veröffentlichungstag und Bekanntmachung des Hinweises auf die Patenterteilung: **25.04.2007**
(21) Anmeldenummer: 04703720.5
(22) Anmeldetag: 21.01.2004
(51) Int. Cl.: F41A 5/12

(54) **VERSCHLUSSSYSTEM FÜR EINE FEUERWAFFE**
BREECH-BLOCK SYSTEM FOR A FIREARM
SYSTEME DE CULASSE POUR ARME A FEU

(30) Priorität: 29.01.2003 AT 1322003
(43) Veröffentlichungstag der Anmeldung: 26.10.2005
(73) Patentinhaber: Spielberger, Peter, 1220 Wien (AT)
(72) Erfinder: Spielberger, Peter, 1220 Wien (AT)
(74) Vertreter: Laminger, Norbert
(86) Internationale Anmeldenummer: PCT/AT2004/000020
(87) Internationale Veröffentlichungsnummer: WO 2004/068056

(56) Entgegenhaltungen:
- US-A- 2 919 630
- US-A- 3 348 453
- US-A- 4 232 583
- US-A- 6 109 160

## Beschreibung

Die Erfindung betrifft ein Verschlußsystem für eine Feuerwaffe, mit einem durch zumindest ein Verriegelungselement in seiner Bewegung im Laufblock verriegelbaren Verschluß, der von einer Verschlußfeder über zumindest ein auf Zug beanspruchtes Verbindungselement gegen das hintere Ende des Laufes beaufschlagt ist.

Für automatische und halbautomatische Pistolen, Gewehre, Maschinenpistolen und Karabiner unterscheidet man folgende Arten des Verschlußsystemes:
Den reinen Masseverschluß, d.h. der relativ kleinen Masse des Geschosses steht eine entsprechend hohe Masse des Verschlusses gegenüber (der Verschluß darf sich, bevor das Geschoss den Lauf verlassen hat, nicht weiter bewegt haben, als die Patronenhülse lang ist, oder
den verzögerten Masseverschluß, d.h. zusätzlich zum Spiel der Massen wird eine starre oder halbstarre Verriegelung eingesetzt, welche die Bewegung des Verschlusses solange hintanhält, bis das Geschoss den Lauf verlassen hat und bezüglich des Gasdruckes im Lauf Entspannung eingetreten ist.

Die erste Version zeichnet sich durch entsprechende Einfachheit und auch Verlässlichkeit aus, lässt sich jedoch auf Grund der hohen Belastung nur für kleine Geschosse z.B. 9mm Luger einsetzen. Für größere Kaliber, z.B. 45 Auto (0.45 Zoll Automatic Colt Pistol) wäre eine sehr starke Verschlussfeder notwendig, welche ein manuelles durchladen bzw. repetieren beinahe unmöglich macht - es sei denn, der Federweg wäre sehr lang, was zu entsprechender Baugröße und Gewicht führt, wie das Beispiel der Maschinenpistole MP38 Kaliber 9mm Luger deutscher Bauart aus dem 2. Weltkrieg zeigt.

Die zweite Version erfordert entsprechenden konstruktiven und technischen Mehraufwand, wobei bei Langwaffen üblicherweise die Verzögerung über ein Anzapfen des Gasdruckes im Lauf erreicht wird. Über eine oder mehrere Bohrung(en) im Lauf wird der Gasdruck auf etwaige Verriegelungselemente umgeleitet - hat das Geschoss den Lauf verlassen, fällt der Gasdruck ab und die Verriegelungselemente geben den Verschluss frei.... (StG 58, StG 77 uvm). Vereinzelt findet man auch Faustfeuerwaffen, welche sich dieses Prinzips bedienen (Steyr GP). Der Hauptnachteil sind die Gasdruckbohrungen selbst, da diese bei Versotten im einfachsten Fall zu Fehlfunktionen, im schlimmsten Fall zu Verletzung des Schützen führen können.

Die am meisten verbreitete Version bei Faustfeuerwaffen ist das System Browning, wo der Lauf mittels Nuten und Rillen solange an seiner Bewegung nach hinten gehindert wird, bis das Geschoß den Lauf verlassen hat. Wenn das Geschoss den Lauf verlassen hat fällt die Kraft (erzeugt dadurch, dass das Geschoss eigentlich etwas größer ist als der Laufkerndurchmesser), welche den Lauf in seiner Position hält, weg und der Lauf bewegt sich selbst nach hinten und kippt nach unten weg. Der Nachteil daran ist der bewegliche Lauf, bei dem nicht garantiert werden kann, dass er sich nach jedem Schuss wieder in genau der gleichen Position (in Bezug auf die Visierung, die am Schlitten befestigt ist) befindet. Ein weiterer Nachteil ist die relativ hohe Masse der bewegten Teile (480g bei der Colt M1911), aus der sich das für den Schützen subjektive Gefühl des Rückstosses ergibt und welche eine rasche Abgabe mehrerer gezielter Schüsse hintereinander schwierig macht bzw. technisch unmöglich macht (Kadenz).

In der AT 393 028 B ist eine Selbstladepistole beschrieben, die auch für größere Kaliber (45 Auto) mit einem starren Lauf versehen ist. Ursprünglich als Gasdrucklader für Sturmgewehre konzipiert wurde das System für eine Selbstladepistole umkonstruiert, wobei u.a. sogenannte Torus-Segmente als halbstarre Verriegelungselemente Verwendung finden. Diese Torus-Segmente greifen an der Außenseite in entsprechende Torus-Nester des Systemteiles ein und werden an ihrer Innenseite durch eine runden Steuerkolben daran gehindert die Verriegelung zu rasch zu lösen. Dieses System sollte nach dem Prinzip der "Newtonschen Wiege" funktionieren, wobei der Impuls - resultierend aus der Explosionsenergie, welche sich in alle Richtungen gleich ausbreitet - auf das verriegelte Verschlussstück trifft, welches seine Energie aber sofort an den Steuerkolben im Inneren des Verschlussstückes abgibt, der sich nach hinten bewegt und so die Torus-Segmente freigibt. Die ordnungsgemäße Funktion - oder auch die Nicht-Funktion - beruht ganz alleine darauf, dass Fertigungstoleranzen in ihrer Summe zufällig so zusammenspielen, dass die Torus-Segmente nicht vollkommen verriegelt sind, sondern ein geringes Spiel aufweisen, das aber nicht zu groß sein darf, um die Segmente nicht zu beschädigen. Eine Summe von kleinsten Teilen müßte also in einer Form produzierbar sein, dass die Summe der Toleranzen bei Doppel- und Dreifachpassungen gerade so groß ist, dass sich das Verschlussstück zu bewegen beginnt, aber klein genug, dass nicht eine Überbeanspruchung der Torus-Segmente auftritt, welche konstruktionsbedingt zu einem Zeitpunkt nur in einem Punkt innen und einem Punkt außen aufliegen und über eine Linie biegend bzw. scherend beansprucht werden.

Die DE 31 09 730 offenbart eine Waffe mit einem, durch zumindest ein Verriegelungselement in seiner Bewegung im Laufblock verriegelbaren Verschluß, der von einer Verschlußfeder über zumindest ein auf Zug beanspruchtes Verbindungselement gegen das hintere Ende des Laufes beaufschlagt ist. Der Lauf selbst ist aber beweglich, so daß aufgrund des fertigungstechnischen Spiels nie sichergestellt sein kann, daß der Lauf nach Schußabgabe wieder in genau gleicher Position ist wie vorher. Bei einem beweglichen Lauf muß aber auch die Verschlußfeder davon beabstandet untergebracht sein, was den Platzbedarf vergrößert und die Waffe klobiger macht. Überdies bringen die gegeneinander versetzten Wirkungslinien der Kräfte, die durch den Gasdruck des Geschoßes im Lauf auf den Verschluß bzw. die Verschlußkraft der Verschlußfeder ausgeübt werden, eine Unruhe in die Waffe, welche der Schußpräzision ebenfalls sehr abträglich ist.

Die Waffe, welche in der DE 29 14 396 beschrieben ist, hat ebenfalls einen durch zumindest ein Verriegelungselement in seiner Bewegung im Laufblock verriegelbaren Verschluß, der von einer Verschlußfeder über zumindest ein auf Zug beanspruchtes Verbindungselement gegen das hintere Ende des Laufes beaufschlagt ist. Der Lauf selbst ist ebenfalls wieder beweglich, mit den oben erläuterten Nachteilen des fertigungstechnischen Spiels mit Beeinträchtigung der Schußpräzision. Wieder sind daher auch die Wirkungslinien der Kräfte, die durch den Gasdruck des Geschoßes im Lauf auf den Verschluß bzw. die Verschlußkraft der Verschlußfeder ausgeübt werden, gegeneinander versetzt, was ebenfalls der Schußpräzision abträglich ist. Die Waffe weist auch keinen Stützriegel-Verschluß als mechanische Verzögerung auf, sondern einen reinen Rollen-Verschluß, während eine Art Stützriegel allein zur Abstützung des Laufes nach vorne hin dient. Er bildet also lediglich eine Begrenzung bei der Bewegung des Laufes in seine Ausgangslage vor der Schußabgabe.

Ein Verschlußsystem für eine Feuerwaffe mit dem Oberbegriff des Anspruchs 1 ist aus dem US 4 232 583 A bekannt.

Die Aufgabe der vorliegenden Erfindung war daher ein Verschlußsystem der eingangs angegebenen Art, welches durch eine einfach und reproduzierbar zu fertigende Anordnung gegeben ist, die sichere und auch bei schneller Schußfolge präzise Funktion auch in einer für den Schützen sicheren Art und Weise gewährleistet.

Zur Lösung dieser Aufgabe ist gemäß dem Hauptmerkmal der Erfindung vorgesehen, daß der Lauf unbeweglich ist und die Verschlussfeder den starren Lauf umgibt, wobei sich die Verschlußfeder am hinteren Abschnitt des Laufes abstützt, und allein zwischen Verschluß und Verschlußfeder eine rein mechanische Verzögerung eingesetzt ist.

Jedwede Verzögerung des Entriegelns geschieht ganz alleine durch geometrisch nachvollziehbare mechanische Vorgänge nach dem Prinzip schiefer Ebenen mit fertigungstechnisch einfachen Bauelementen, wobei Fehlfunktionen durch Versotten sicher vermieden sind. Dadurch und in Kombination mit dem starren Lauf ist das System unempfindlich betreffend des Kalibers und Laborierung der verwendeten Munition. Diese Merkmale ergeben auch für den Schützen eine sehr sichere Waffe mit konstruktionsbedingt geringem Rückstoß und geringen Hochschlag.

Gemäß einer vorteilhaften Ausführungsform der Erfindung ist die mechanische Verzögerung durch eine Verzögerungsfeder, einen Stützriegel und einen Verzögerungsblock gebildet, wobei sich der Stützriegel in einem Stützriegelnest des Laufblocks abstützt, dessen Hinterseite mit der Vorderseite des Verzögerungsblocks eine zum Lauf hin geöffnete, V-förmige Aufnahme bildet, und wobei der Verzögerungsblock von der sich am Verschluß abstützenden Verzögerungsfeder auf den Lauf hin beaufschlagt ist.

Vorteilhafterweise ist dabei noch vorgesehen, daß sich die Verzögerungsfeder an einer Prallplatte an der Hinterseite des Verschlusses abstützt, welche im geschlossenen Zustand des Verschlusses in geringem Abstand zum Verzögerungsblock liegt.

Um die ausreichende Verzögerung der Bewegung des eigentlichen Verschlusses zu gewährleisten, bis das Geschoß den Lauf verlassen hat, besteht ein weiteres vorteilhaftes Merkmal des erfindungsgemäßen Systems darin, daß der Abstand zwischen Prallplatte bzw. Verschluß und Verzögerungsblock, welcher den Federweg der Verzögerungsfeder definiert, klein gegenüber der Länge der Verzögerungsfeder ist.

Zum Erzielen einer kräftemäßig um den Lauf symmetrischen Ausführung ist gemäß einem weiteren Erfindungsmerkmal vorgesehen, daß als Verbindung von Verschluß und Verschlußfeder zwei Trapezschlitten als seitliche Zugelemente, auf einander gegenüberliegenden Seiten des Laufes, vorgesehen sind.

Wenn weiters in der Längsposition entlang des Laufes und des Verschlusses in Höhe der Lage der Patrone in zumindest einem Trapezschlitten, vorzugsweise in beiden Trapezschlitten, Ausschnitte für den Patronenauswurf vorgesehen sind, so ist ein Hülsenauswurf beiderseitig möglich, so dass auch die Waffe einfach und rasch für Rechts- als auch Linkshänder adaptierbar ist und beiden Gruppen den Gebrauch ermöglicht, ohne dass die ausgestossenen leeren Patronenhülsen vor dem bzw. ins Gesicht geschleudert werden.

Dazu trägt weiters das zusätzliche Merkmal bei, daß am Verschluß zwei einander gegenüberliegende Aufnahmen für den Ausstoßer ausgearbeitet sind.

Wenn nach einem vorteilhaften Merkmal einer weiteren Ausführungsform der Erfindung die Trapezschlitten mit ihrem dem Verschluß entgegengesetzten Ende an einer die zweite Einspannung der Verschlußfeder darstellenden Federführungshülse angreifen, welche allseitig vom Lauf der Waffe beabstandet ist, ebenso wie die Verschlußfeder, kann der Lauf frei schwingen (wie bei einem Scharfschützengewehr), da er nur im Bereich des Patronenlagers in den Laufblock eingeschraubt ist und kein anderes Teil den Lauf berührt. Es ist dabei völlig gleich, ob das System in einer Selbstladepistole, einem Präzisionsgewehr oder einem Sturmgewehr eingebaut wird.

Die erfindungsgemäße Konstruktion gestattet allgemein in einfacher Weise eine modulare Bauweise, wobei beispielsweise für einen etwaigen Wechsel des Kalibers nur der Lauf, die modulare Rampe, der Ausstoßer, die Ausziehkralle und die Verzögerungsfeder gewechselt werden müssen. Bei allen anderen bekannten Systemen muss entweder das gesamte Oberteil der Pistole getauscht werden, meist sogar Oberteil und Verschlussstück.

Die erfindungsgemäße Lösung weist ein starres, mechanisch sehr steifes und seine Lage gegenüber dem Lauf nicht veränderndes Oberteil auf, das vorteilhafterweise als integrierte Montageschiene für jedwede Zieloptik genutzt werden kann. Dabei ist der Lauf in den Laufblock geschraubt, welcher gleichzeitig die Montageschiene für eine Zieloptik ist, so dass eine Abweichung von Lauf und Zieloptik entweder gar nicht gegeben oder aber konstant - und damit einfach zu berücksichtigen - ist. Auch die Möglichkeit der vollständigen Integrierung einer Zieloptik (ohne Montagescheine) ist gegeben, da sich der Laufblock beim Schuss nicht bewegt. Als Ersatz für Kimme und Korn könnte dann eine Zieloptik, ev. mit entsprechender optischer Vergrößerung direkt im Laufblock eingebaut werden, welche mittels Glasfaseroptik (bei entsprechendem Tageslicht) und Tritium für schlechtere Lichtverhältnisse als optische Visierung dient. Zusätzlich kann in der Laufabdeckung (wo sich bei heutigen Pistolen die Verschlussfeder befindet) eine Gefechtsfeldbeleuchtung oder ein Laser eingebaut werden.

In weiterer Folge bietet die erfindungsgemäße Lösung auch die Basis zum Bau einer Selbstladepistole ohne Hammer, bei der sich kein Teil über die Hand des Schützen nach hinten bewegt, im Gegensatz zu den heute üblichen Pistolen, bei welchen sich der ganze Oberteil (Schlitten) nach hinten bewegt, was des öfteren zu Verletzungen an der Hand des Schützen führt.

Die Erfindung wird nachfolgend unter Bezugnahme auf die beigefügten Zeichnungen näher erläutert. Dabei zeigt Fig. 1 alle Bauteile des erfindungsgemäßen Systems in Explosionsdarstellung, Fig. 2 ist eine perspektivische Ansicht des erfindungsgemäßen Systems in zusammengebautem Zustand, Fig. 3 ist ein Längsschnitt durch das erfindungsgemäße Verschlußsystem in verriegeltem Zustand und Fig. 4 zeigt einen Längsschnitt entsprechend Fig. 3, jedoch in entriegeltem Zustand mit nach hinten verfahrenem Verschluß.

Das zentrale Teil des Systems ist der Laufblock 1, in welchen der Lauf 2 eingeschraubt und damit nur an dieser Einschraubstelle fixiert ist. Dadurch ist auch die hohe Schusspräzision gewährleistet, da eine starre Einheit aus Laufblock 1, der auch die optimale Montage oder Integration einer Visierung gestattet, und dem starren Lauf 2 gegeben ist, ohne andere bewegte Teilen oder Teile, welche ihre relative Position zueinander während der Schussabgabe ändern. Vorteilhaft daran ist weiters, dass für alle bewegten Teile bequeme Fertigungstoleranzen Verwendung finden können. Zwischen Lauf 2 und Laufblock 1 eingesetzt ist noch als separater Bauteil eine Rampe 3. Über diese austauschbare und entsprechend der Munition wählbare Rampe 3 wird die Patrone in das Patronenlager des starren Laufs 2 eingeführt. Diese Rampe 3 ist bei allen Selbstladewaffensystemen ein kritischer Teil und üblicherweise ein Teil des Laufes. Unterschiedliche Geschossformen benötigen aber für eine perfekte Zuführung auch unterschiedliche Rampenformen, womit die austauschbare Rampe 3 der erfindungsgemäßen Konstruktion ein klarer Vorteil ist, da für unterschiedlichste Geschossformen entsprechend unterschiedliche Rampen 3 verwendet werden können.

Die Verbindung zwischen Verschluß 10 und Lauf 2 wird über zwei seitliche, sich entlang und parallel zum Lauf 2 erstreckende Trapezschlitten 4 herstellt, deren Vorderenden in seitliche Vorsprünge 5a einer Federführungshülse 5 eingehängt sind. Diese seitliche Vorsprünge 5a der Federführungshülse 5 sind in Längsschlitzen 6a einer vorderen Laufabdeckung 6 geführt, welche aber, genauso wie die Federführungshülse 5 selbst, den Lauf 2 nicht berührt. Im Bereich des Laufblocks 1 ist überdies ein Spannschieber 7 und ein Schlittenfanghebel 8 eingebaut, und durch die Verschlußfeder 9, welche den Lauf 2 ebenfalls berührungslos umgibt, wird der Verschluß 10 in Richtung auf das hintere Ende des Laufes 2 hin mit der Verschlußkraft beaufschlagt.

Der Verschluß 10 ist mit einem Stoßboden 11 versehen und wird durch einen Stützriegel 12 dadurch in verriegelter Stellung gehalten, dass sich dieser Stützriegel 12 gegen den Laufblock (wie weiter unten noch genauer erläutert wird) abstützt. Der Stützriegel wirkt in nicht verriegelter Stellung mit dem beweglichen Verzögerungsblock 13 zusammen, dessen Rückwärtsbewegung durch die Verzögerungsfeder 18 gedämpft und durch die Prallplatte 14 des Verschlusses 10 begrenzt ist. Ebenfalls mit dem Verschluß 10 verbunden sind an sich bekannte Bauteile wie Ausziehkralle 15 für die Patronenhülse, Ausstoßer 16 samt zugehöriger Ausstoßerfeder 19 und Patronenhalter 17. Um dabei das Auswerfen der Patronenhülsen wahlweise auf beiden Seiten zu ermöglichen, sind in beiden Trapezschlitten 4 längliche Ausschnitte 4a und im Laufblock 1 ebenfalls seitliche Langlöcher 1a sowie beiderseits der Längsachse im Verschluß 10 Aufnahmen für ausgearbeitet, in welche wechselweise Ausziehkralle 15 und Ausstoßer 16 eingesetzt werden können. Um beim Schließen des Verschlusses 10 die sichere Rückkehr des Stützriegels 12 in seine verriegelte Stellung gegenüber dem Laufblock 1 zu gewährleisten, sind den Stützriegel 12 auf diese Stellung hin beaufschlagende Stützriegelfedern 20 vorgesehen.

Nachfolgend wird die Funktionsweise des erfindungsgemäßen Verschlußsystems beim Schuss unter Verweis auf die Fig. 3 und Fig. 4 erläutert. Der Explosionsimpuls trifft auf die dem Lauf 2 zugewandte Vorderseite des Verschlusses 10 auf. Dieser wird durch den Stützriegel 12 aber in seiner Lage festgehalten, welcher sich im Stützriegelnest 1b des Laufblocks 1 abstützt. Die durch den Stützriegel 12 hauptsächlich in den Laufblock 1 abgelenkte Kraft wird über das dem Lauf 2 abgewandte Ende des Stützriegels 12 einerseits auf eine schiefe Ebene des Stützriegelnestes 1b und gleichzeitig, durch die Geometrie des Stützriegels 12 entsprechend verringert, auch auf die schiefe Ebene des Verzögerungsblocks 13 eingeleitet. Diese Kraft drückt den Stützriegel 12 entlang der genannten schiefen Ebenen auf den Verschluß 10 hin und beschleunigt zuerst den Verzögerungsblock 13, der so weit nach hinten gleitet, dass der Stützriegel 12 eventuell auch gegen die Kraft der Stützriegelfeder(n) 20 nach unten klappen kann und zur Gänze aus dem Stützriegelnest 1b des Laufblocks 1 ausriegelt. In dieser Stellung des Stützriegels 12 ist dann der Verschluss 10 freigeben und kann seinerseits die Öffnungsbewegung nach hinten hin ausführen.

Der Verzögerungsblock 13 wird seinerseits mittels des Stossbodens 11, der wiederum in einer Nut des Verschlusses 10 gleitet und der die Verzögerungsfeder 18 beinhaltet, welche sich an der Prallplatte 14 abstützt, durch die entsprechende Federkraft in seiner Bewegung nach hinten verzögert. Diese Verzögerung muss ausreichend sein, damit das Geschoss den starren Lauf 2 an seinem vorderen Ende verlassen hat, bevor die eigentliche Bewegung des Öffnens des Verschlusses 10 einsetzt. Dies kann durch eine entsprechend ausgelegte Verzögerungsfeder 18 leicht gewährleistet werden, deren Federweg nur wenige Millimeter, deren Länge aber mehrere Zentimeter beträgt.

Erst nachdem dieser Vorgang beendet ist, beginnt sich der Verschluss 10 gegen die Kraft der Verschlussfeder 9 nach hinten zu bewegen. Der Verschluss 10 zieht an den beidseits angeordneten Trapezschlitten 4, welche ihrerseits mit der Federführungshülse 5 verbunden sind und an der sich die Verschlussfeder 9 abstützt, die sich ihrerseits mit ihrem anderen Ende am Laufblock 1 abstützt. Weder die Verschlussfeder 9 noch die Federführungshülse 5 berühren den Lauf 2 an seiner Oberfläche, wodurch dieser frei schwingen kann. Durch die Verwendung von mindestens zwei Trapezschlitten 4 in symmetrischer Anordnung kommt es zu keinerlei Verkanten und/oder Klemmen des Verschlusses. Die Federführungshülse 5 wird an ihrer Außenseite durch die Laufabdeckung 6, welche vorzugsweise mittels Schraubenbolzen mit dem Laufblock 1verbunden und mittels Bundes am Lauf 2 zentriert ist, vorzugsweise über die seitlichen Vorsprünge 5a in Längsschlitzen 6a der Laufabdeckung 6 geführt. Der vergleichsweise zu anderen Pistolen große Durchmesser der Verschlussfeder 9 ermöglicht es, diese sehr elastisch und unabhängig von Kaliber und Laborierung der Munition zu gestalten.

Nun bewegt sich der Verschluss 10 samt den Teilen Federführungshülse 5, Trapezschlitten 4, Ausziehkralle 15, Ausstosser 16, Patronenhalter 17, eingeklapptem, parallel zum Verschluß 10 liegendem Stützriegel 12, Verzögerungsblock 13 in seiner hintersten Position, Prallplatte 14, komprimierter Verzögerungsfeder 18, Stossboden 11 in seiner hinterste Position, sowie Zündstift samt Zündstiftfeder (nicht dargestellt) gegen die Kraft der Verschlussfeder 9 nach hinten. Hierbei handelt es sich um eine gerade Bewegung nach hinten ohne jedwedes Kippen (im Gegensatz zum Kipplaufverschluss nach System Browning) oder Verdrehen (im Gegensatz zum bekannten Drehriegelverschluss).

Die Patronenhülse wird durch den Patronenhalter 17, den Ausstosser 16 und die Ausziehkralle 15 gehalten und aus dem Patronenlager des starren Laufes 2 herausgezogen. Sobald diese Rückwärtsbewegung soweit fortgeschritten ist, dass auch eine nicht abgefeuerte volle Patrone Platz hätte durch die Fenster 4a der Trapezschlitten 4 ausgeworfen zu werden, stößt der im Verschluss 10 gelagerte Ausstosser 16 mit seinem hinteren Ende am hinteren Ende des Fensterrahmens des Fensters 1a im Laufblock 1 an und bewegt sich gegen die Bewegungsrichtung des Verschlusses 10 und gegen die Federkraft der Ausstosserfeder 19, deren anderes Ende sich am Patronenhalter 17abstützt, nach vorne. Die Patronenhülse wird am dem Ausstosser 16 gegenüberliegenden Punkt auf dem Umfang des Patronenbodens durch die Ausziehkralle 15 gehalten und so durch das andere Fenster 1a des Laufblocks 1 und des Ausschnittes 4a des Trapezschlittens 4 ausgeworfen.

Zum Auswerfen in die andere Richtung, d.h. die gegenüberliegenden Ausschnitte 4a bzw. 1a müssen nur den Ausstosser 16 und die Ausziehkralle 15 im Verschluss 10 vertauscht werden.

Die Kraft der Ausstosserfeder 19 wirkt nun gemeinsam mit der Kraft der bereits komprimierten Verschlussfeder 9 und gewährleistet so ein vergleichsweise sehr sanftes Anstoßen des Verschlusses 10 an den hinteren Enden der Fensterrahmen des Laufblocks 1 Die geringe Masse aller bewegten Teile und das Zusammenspiel beider Federn gepaart mit der völlig geradlinigen Bewegung ergeben somit ein sehr "weiches" Schussverhalten der Waffe.

Wenn die letzte Patronenhülse des Magazins ausgeworfen wurde kann der Schlittenfanghebel 8 vorzugsweise durch die Magazinfeder nach oben gedrückt werden und in einer entsprechenden Ausnehmung an der Unterseite des Trapezschlittens 4 einklinken und so den Repetiervorgang unterbrechen, d.h. der Verschluss 10 samt seinen Nebenteilen bleibt in der hintersten Position stehen und ein neues volles Magazin kann eingeführt werden und durch manuelles Niederdrücken des Schlittenfanghebels 8 wird der unterbrochene Repetiervorgang fortgeführt.

Um jedwede asymmetrische Kraftwirkung zu verhindern, kann ein Schlittenfanghebel 8 auf beiden Seiten vorgesehen und mit einer Achse verbunden sein. Bei Wechsel der Auswurfseite würde der Schlittenfanghebel 8 ohnehin auf der "anderen" Seite benötigt.

Nun beginnt sich der Verschluss 10 aufgrund der Kraft der komprimierten Verschlussfeder 9 samt all seiner Nebenteile wieder nach vorne zu bewegen. Das vordere Ende des Stossbodens 11 stößt dabei (zwischen den Magazinlippen) auf das obere Ende des Patronenbodens und schiebt so die nächste Patrone vor sich her aus dem Magazin. Über die vorteilhafterweise austauschbare Rampe 3 wird die Patrone in das Patronenlager des starren Laufs 2 eingeführt. Diese Rampe 3 könnte auch wie übliche ein integraler Teil des Laufes 2 sein. Unterschiedliche Geschossformen benötigen aber für eine perfekte Zuführung auch unterschiedliche Rampenformen, so dass im Sinnen höchster Flexibilität und Adaptierungsmöglichkeit der Waffe eine separate, austauschbare Rampe 3 ein klarer Vorteil ist.

Der Ausstosser 16 zieht sich aufgrund der Kraft der komprimierten Ausstosserfeder 19 wieder in seine Ausgangslage im Verschluss 10 zurück. Sobald der Verschluss 10soweit nach vorne bewegt wurde, dass der Stützriegel 12 wieder in das Stützriegelnest 1b im Laufblock 1 einriegeln kann, beginnt der Stützriegel 12, vorzugsweise unterstützt durch die Stützriegelfeder(n) 20, auf jeden Fall aber durch die ebenfalls nach vorne schiebende schiefe Ebene des Verzögerungsblocks 13, zu verriegeln. Simultan bewegt sich auch der Stossboden 11 aufgrund der Kraft der komprimierten Verzögerungsfeder 18 nun unter der sich bereits im Patronenlager befindenden Patrone weiter nach vorne. Die Patrone ist nun von vier Seiten - oben durch den Patronenhalter 17, rechts und links durch die vorzugsweise als gefederter Teil ausgeführte Ausziehkralle 15 und den Ausstosser 16 und unten durch den nun überstehenden Teil des Stossbodens 11 - in Bezug auf ihre Lage zum Verschluss 10 zentriert. Damit ist sicher gewährleistet, dass der Zündstift auch das Zentrum der Patrone, wo sich das Zündhütchen befindet, treffen wird.

Am Stossboden 11 kann, vorzugsweise an dessen Unterseite, eine oder mehrere Ausnehmung(en) vorgesehen sein, welche eine oder mehrere Sicherungen zum (nicht dargestellten) Griffstück (Waffenunterteil) nun erst zu deaktivieren sind, um ein vorzeitiges und/oder unbeabsichtigtes Abfeuern der Waffe zu verhindern. Die Waffe ist nun wieder schussbereit, die Patrone im Lauf, entsichert.

Beim manuellen Repetieren (entladen) ergibt sich folgender Ablauf: Durch nach hinten Ziehen des Spannschiebers 7, der in einer Nut des Laufblocks 1 geführt ist und der mit seinem hinteren Ende am Verzögerungsblock 13 ansteht, wird der Verzögerungsblock 13 mit dem Stossboden 11 gegen die Kraft der Verzögerungsfeder 18 nach hinten bewegt. Die in den Stossboden 11 eingreifenden Sicherungen werden sofort aktiviert, um ein etwaiges unbeabsichtigtes Abfeuern der Waffe zu verhindern, noch bevor der Stützriegel 12 aus dem Stützriegelnest 1b im Laufblock 1 ausriegelt, da der Stützriegel 12 noch durch die Stützriegelfeder(n) 20 im verriegelten Zustand gehalten wird.

Da dieser Vorgang direkt auf den Verzögerungsblock 13 wirkt und nicht, wie beim Schuss, über dessen schiefe Ebene, kann dies manuell leicht bewerkstelligt werden und bedarf nicht jenes großen Kraftaufwandes, der bei Waffen größeren Kalibers (45 Auto und größer) normalerweise notwendig ist. Die Verschlussfeder 9 ist vergleichsweise zu Waffen heutiger Bauart eher weich und elastisch ausgelegt, da die Masse der zu bewegenden Teile des erfindungsgemäßen Systems nur ca. 50% der Masse herkömmlicher Waffen ausmacht (240g gegenüber den 480g Masse der bewegten Teile der Colt Government M1911). Ab hier ist der Vorgang der Gleiche wie bereits oben beschrieben.

Wird der Spannschieber 7, üblicherweise in der hinterstmöglichen Position losgelassen, wird er, da er ja am Verzögerungsblock 13 ansteht, wieder in seine Ausgangsposition zurückgeschoben. Während der Schussabgabe bewegt sich der Spannschieber 7 nicht.

Die Verriegelungsflächen sind großzügigst bemessen, und aufgrund der Kraftverhältnisse könnte der Laufblock 1 sogar in leichtesten Ausfertigungen, beispielsweise aus Dur-Aluminium, gefertigt werden. Auch der Spannschieber 7 und die Laufabdeckung 6 können aus leichten Materialien, etwa auch aus Dur-Aluminium, aus Aluminium oder sogar Plastik, gefertigt sein.

## Patentansprüche

1. Verschlußsystem für eine Feuerwaffe, mit einem durch zumindest ein Verriegelungselement in seiner Bewegung im Laufblock verriegelbaren Verschluß, der von einer Verschlußfeder über zumindest ein auf Zug beanspruchtes Verbindungselement gegen das hintere Ende des Laufes beaufschlagt ist, wobei der Lauf (2) unbeweglich ist und die Verschlussfeder (9) den starren Lauf (2) umgibt, wobei sich die Verschlußfeder (9) am hinteren Abschnitt des Laufes (2) abstützt, und allein zwischen Verschluß (10) und Verschlußfeder (9) eine rein mechanische Verzögerung eingesetzt ist, **dadurch gekennzeichnet, daß** die mechanische Verzögerung durch eine Verzögerungsfeder (18), einen Stützriegel (12) und einen Verzögerungsblock (13) gebildet ist, wobei sich der Stützriegel (12) in einem Stützriegelnest (1b) des Laufblocks (1) abstützt, dessen Hinterseite mit der Vorderseite des Verzögerungsblocks (13) eine zum Lauf (2) hin geöffnete, V-förmige Aufnahme bildet, und wobei der Verzögerungsblock (13) von der sich am Verschluß (10) abstützenden Verzögerungsfeder (18) auf den Lauf (2) hin beaufschlagt ist.

2. Verschlußsystem nach Anspruch 1, **dadurch gekennzeichnet, daß** sich die Verzögerungsfeder (18) an einer Prallplatte (14) an der Hinterseite des Verschlusses (10) abstützt, welche im geschlossenen Zustand des Verschlusses in geringem Abstand zum Verzögerungsblock (13) liegt.

3. Verschlußsystem nach Anspruch 1 oder 2, **dadurch gekennzeichnet, daß** der Abstand zwischen Prallplatte (14) bzw. Verschluß (10) und Verzögerungsblock (13), welcher den Federweg der Verzögerungsfeder (18) definiert, klein gegenüber der Länge der Verzögerungsfeder (18) ist.

4. Verschlußsystem nach einem der Ansprüche 1 bis 3, **dadurch gekennzeichnet, daß** als Verbindung von Verschluß (10) und Verschlußfeder (9) zwei Trapezschlitten (4) als seitliche Zugelemente, auf einander gegenüberliegenden Seiten des Laufes (2), vorgesehen sind.

5. Verschlußsystem nach Anspruch 4, **dadurch gekennzeichnet, daß** in der Längsposition entlang des Laufes (2) und des Laufblocks (1) in Höhe der Lage der Patrone in zumindest einem Trapezschlitten (4), vorzugsweise in beiden Trapezschlitten, Ausschnitte (4a) für den Patronenauswurf vorgesehen sind.

6. Verschlußsystem nach Anspruch 5, **dadurch gekennzeichnet, daß** am Verschluß (10) zwei einander gegenüberliegende Aufnahmen für den Ausstoßer (16) ausgearbeitet sind.

7. Verschlußsystem nach Anspruch 5, **dadurch gekennzeichnet, daß** die Trapezschlitten (4) mit ihrem dem Verschluß (10) entgegengesetzten Ende an einer die zweite Einspannung der Verschlußfeder (9) darstellenden Federführungshülse (5) angreifen, welche allseitig vom Lauf (2) der Waffe beabstandet ist, ebenso wie die Verschlußfeder (9).

## Claims

1. Breech-block system for a firearm comprising a breech-block capable of being locked in its movement within the barrel block by at least one locking element, which is biased by a locking spring against the rear end of the barrel via at least one connecting element disposed under tension, wherein the barrel (2) is immovable, and the locking spring (9) surrounds the rigid barrel (2), wherein the locking spring (9) is supported against the rear portion of the barrel (2), and exclusively a purely mechanical delay is used between the breech-block (10) and the locking spring (9),
**characterised in that**
the mechanical delay is formed by a delay spring (18), a support bolt (12) and a delay block (13), wherein the support bolt (12) is supported in a support-bolt recess (1b) of the barrel block (1), of which the rear side, together with the front side of the delay block (13), forms a v-shaped seating open towards the barrel (2), and wherein the delay block (13) is biased towards the barrel (2) by the delay spring (18) supported against the breech-block (10).

2. Breech-block system according to claim 1,
**characterised in that**
the delay spring (18) is supported at the rear side of the breech-block (10) against a deflector plate (14), which, in the closed condition of the breech-block, is disposed at a slight distance from the delay block (13).

3. Breech-block system according to claim 1 or 2,
**characterised in that**
the distance between the deflector plate (14) or respectively breech block (10) and the delay block (13), which defines the spring travel of the delay spring (18), is small relative to the length of the delay spring (18).

4. Breech-block system according to any one of claims 1 to 3,
**characterised in that**
two trapezoidal slides (4) are provided as lateral tension elements on mutually-opposite sides of the barrel (2) to connect the breech block (10) and the locking spring (9).

5. Breech-block system according to claim 4,
**characterised in that**
cut-outs (4a) are provided for the ejection of the cartridges in at least one trapezoidal slide (4), preferably in both trapezoidal slides, in the longitudinal position along the barrel (2) and the barrel block (1) at the height of the position of the cartridge.

6. Breech-block system according to claim 5,
**characterised in that**
two mutually-opposite seatings for the ejector (16) are machined into the breech-block (10).

7. Breech-block system according to claim 5,
**characterised in that**
the trapezoidal slides (4) engage at their end disposed opposite to the breech-block (10) with a spring-guiding sleeve (5), which represents the second clamping of the locking spring (9) and which, like the locking spring (9), is disposed on all sides at a distance from the barrel (2) of the firearm.

## Revendications

1. Système de culasse pour une arme à feu, avec une culasse pouvant être verrouillée par au moins un élément de verrouillage dans son déplacement dans le bloc canon, qui est sollicitée par un ressort de fermeture au moyen d'au moins un élément de liaison sollicité en traction contre l'extrémité arrière du canon, le canon (2) est immobile et le ressort de culasse (9) entoure le canon (2) rigide, le ressort de fermeture (9) s'appuyant sur l'extrémité arrière du canon (2) et une temporisation purement mécanique étant insérée uniquement entre la culasse (10) et le ressort de culasse (9), **caractérisé en ce que** la temporisation mécanique est formée par un ressort de temporisation (18), un verrou de support (12) et un bloc de temporisation (13), le verrou de support (12) s'appuyant dans une cavité de verrou de support (1b) du bloc canon (1), dont le côté arrière forme avec le côté avant du bloc de temporisation (13) un logement en V, ouvert en direction du canon (2), et le bloc de temporisation (13) étant sollicité par le ressort de temporisation (18) s'appuyant sur la culasse (10) en direction du canon (2).

2. Système de culasse selon la revendication 1, **caractérisé en ce que** le ressort de temporisation (18) s'appuie sur une plaque de rebondissement (14) sur le côté arrière de la culasse (10), laquelle est située à faible distance du bloc de temporisation (13) lorsque la culasse est fermée.

3. Système de culasse selon la revendication 1 ou 2, **caractérisé en ce que** la distance entre la plaque de rebondissement (14) et la culasse (10) et le bloc de temporisation (13), qui définit la course de ressort de temporisation (18), est plus petite par rapport à la longueur du ressort de temporisation (18).

4. Système de culasse selon l'une quelconque des revendications 1 à 3, **caractérisé en ce que**, comme liaison de la culasse (10) et du ressort de culasse (9), il est prévu deux coulisseaux trapézoïdaux (4) comme éléments de traction latéraux sur lesquels sont prévus des côtés opposés du canon (2).

5. Système de culasse selon la revendication 4, **caractérisé en ce que** dans la position longitudinale le long du canon (2) et du bloc canon (1), à la hauteur de la position de la cartouche, dans au moins un coulisseau trapézoïdal (4), de préférence dans les deux coulisseaux trapézoïdaux, sont prévues des découpes (4a) pour l'éjection des cartouches.

6. Système de culasse selon la revendication 5, **caractérisé en ce que** sur la culasse (10) sont formés deux logements réciproquement opposés pour l'éjecteur (16).

7. Système de culasse selon la revendication 5, **caractérisé en ce que** les coulisseaux trapézoïdaux (4) s'appliquent avec leur extrémité opposée à la culasse (10) sur une douille de guidage de ressort représentant le second serrage du ressort de fermeture (5), qui est espacée de tout côté du canon (2) de l'arme, de même que le ressort de culasse (9).
